# EUROPÄISCHE PATENTSCHRIFT

(11) **EP 2 195 788 B1**
(45) Veröffentlichungstag und Bekanntmachung des Hinweises auf die Patenterteilung: **01.04.2020**
(21) Anmeldenummer: 08801885.8
(22) Anmeldetag: 06.09.2008
(51) Int. Cl.: G07C 5/00

(54) **VERFAHREN UND VORRICHTUNG ZUR ERMITTLUNG VON FAHRLEISTUNGSBEZOGENEN DATEN EINES ODER MEHRERER FAHRZEUGE**
METHOD AND DEVICE FOR DETECTING DRIVING PERFORMANCE-RELATED DATA OF ONE OR MORE VEHICLES
PROCÉDÉ ET DISPOSITIF DE DÉTERMINATION DES DONNÉES RELATIVES AUX PERFORMANCES D'UN OU DE PLUSIEURS VÉHICULES

(30) Priorität: 01.10.2007 DE 102007047049; 31.12.2007 DE 102007063249
(43) Veröffentlichungstag der Anmeldung: 16.06.2010
(73) Patentinhaber: Volkswagen Leasing, 38112 Braunschweig (DE)
(72) Erfinder: KÜNNE, Gerhard, 38373 Süpplingen (DE); HAHN, Anke, 38114 Braunschweig (DE)
(74) Vertreter: Rittner, Karsten
(86) Internationale Anmeldenummer: PCT/EP2008/007293
(87) Internationale Veröffentlichungsnummer: WO 2009/046796

(56) Entgegenhaltungen:
- EP-A- 1 067 480
- EP-A- 1 087 343
- DE-A1- 10 050 984
- US-A- 6 073 062
- US-A1- 2002 152 115
- US-A1- 2003 097 335
- US-A1- 2006 167 593
- US-A1- 2007 124 050

## Beschreibung

Die Erfindung betrifft ein Verfahren und eine Vorrichtung zur Ermittlung von fahrleistungsbezogenen Daten eines oder mehrerer in ein System eingebundener Fahrzeuge sowie ein entsprechend ausgestattetes Fahrzeug.

Zur Zeit werden laufende Entgelte, beispielsweise Leasingraten oder Versicherungsprämien für Fahrzeuge anhand von Daten des Fahrzeuges, wie Preis oder Ausstattung des Fahrzeuges, oder aufgrund von Motorleistung oder Hubraum der Antriebsmaschine des Fahrzeuges sowie der Laufzeit des entsprechenden Vertrages und einer geplanten Laufleistung des Fahrzeuges ermittelt.

US 2002/0152115 A1 beschreibt ein Verfahren zum Verwalten von Fahrzeugen. Über einen Satelliten werden an die teilnehmenden Fahrzeuge während der Fahrt Musikdaten, Bilddaten oder andere Daten übermittelt. Gleichzeitig empfängt ein Datenzentrum von jedem der teilnehmenden Fahrzeuge während der Fahrt periodisch Informationen, beispielsweise Position, Geschwindigkeit, Richtung oder Zustand des Fahrzeuges. Die empfangenen Informationen werden für jedes Fahrzeug analysiert und die Analyseinformation an einen vorbestimmten Empfänger übertragen.

EP 1 067 480 A beschreibt ein Fahrzeug-Sharing-System für eine gemeinsame Nutzung einer Fahrzeugflotte durch eine Vielzahl von Nutzern, insbesondere für eine gemeinsame Nutzung einer Flotte von Elektrofahrzeugen. Betrachtet wird dabei das Zuordnen, Verfolgen, Sichern, Verwalten, Verlagern und Laden von geteilten Fahrzeugen. Das Fahrzeug-Sharing-System umfasst mindestens einen Standort mit einer Parkfläche und einem Terminal zum Akzeptieren einer Anfrage zur Nutzung eines Fahrzeuges, sowie eine Steuerzentrale mit einer Computereinheit zum Verarbeiten der Anforderung und Zuordnen eines Fahrzeuges zu jeder Anforderung. Während des Betriebs übermitteln die Fahrzeuge regelmäßig Statusinformationen an die Steuerzentrale.

US 2006/0167593 A1 beschreibt ein Verfahren zum Überwachen von Informationen, die sich auf den Betrieb eines Fahrzeuges beziehen, durch ein Überwachungssystem. Die Information wird von einem Informationsbus des Fahrzeuges gesammelt und bei Auftreten eines Übertragungsauslöseereignisses drahtlos an eine Benutzervorrichtung übertragen. Die Benutzervorrichtung speichert die Information in einem Speicher und ist betreibbar, um die Information zu einem Computersystem hochzuladen. Das Computersystem verarbeitet die Information gemäß einem Anwendungsprogramm.

US 6,073,062 A beschreibt ein Verfahren zur Verwaltung des Betriebs eines Fahrzeuges unter Verwendung eines mobilen Endgerätes. Die Betriebsbedingungen des Fahrzeuges werden aufgezeichnet, wodurch genaue Informationen bezüglich der Arbeit gesammelt werden können, die von einem Fahrer oder einer Mannschaft in dem sich bewegenden Fahrzeug ausgeführt wird. Zudem wird während des Betriebs erfasst, ob das Fahrzeug die Geschwindigkeitsbegrenzung überschreitet. Die Besatzung wird über diesen Zustand informiert, so dass der Fahrer die Geschwindigkeit verringert, um der Geschwindigkeitsbeschränkung zu folgen.

US 2007/0124050 A1 beschreibt ein Verfahren zum Melden von Daten einer Arbeitsmaschine. Bei dem Verfahren wird eine erste Datenübertragung von einer ersten Arbeitsmaschine empfangen. Die erste Datenübertragung wird von der ersten Arbeitsmaschine oder von einer Zentraleinheit initiiert. Als Reaktion auf die erste Datenübertragung fordert die Zentraleinheit eine zweite Datenübertragung von einer zweiten Arbeitsmaschine an.

Es ist eine Aufgabe der Erfindung, ein Verfahren und eine Vorrichtung zu schaffen, mit welchen fahrleistungsbezogene Daten, insbesondere Leasingraten oder Versicherungsprämien, zumindest oder zusätzlich in Abhängigkeit von Nutzungsdaten während der Laufzeit des Fahrzeuges ermittelbar sind.

Die Aufgabe der Erfindung wird mit den Merkmalen der unabhängigen Patentansprüche gelöst. Vorteilhafte Aus- und Weiterbildungen sind in den Unteransprüchen dargestellt.

Bei dem erfindungsgemäßen Verfahren werden einer zentralen elektronischen Einrichtung über Kommunikationsverbindungen Daten der Fahrleistung, die von Einrichtungen innerhalb des Fahrzeuges erfasst oder ermittelt wurden, von in das Verfahren eingebundenen Fahrzeugen fahrzeugspezifisch übermittelt. Heute kann eine solche Kommunikationsverbindung beispielsweise eine GSM-Verbindung sein, sind jedoch auch andere drahtlose Kommunikationsverbindungen denkbar. Zumindest in Abhängigkeit der übermittelten Daten der Fahrleistung des Fahrzeuges werden von der zentralen elektronischen Einrichtung fahrleistungsbezogene Daten für das jeweilige Fahrzeug ermittelt. Dies kann eine variable Leasingrate oder eine variable Versicherungsprämie sein oder nur eine variable Teilleasingrate oder Versicherungsprämie, wenn diese aus einem festen Anteil, der sich aus den Fahrzeugdaten ermittelt, und einem variablen Anteil besteht.

Eine solche Ermittlung von Entgelten für ein Fahrzeug hat den Vorteil, dass die Gebühren nutzungsabhängig entstehen. Ein anderer Vorteil besteht darin, dass beispielsweise Wartungsintervalle für in ein System eingebundene Fahrzeuge zentral in der zentralen elektronischen Einrichtung ermittelbar sind und die entsprechenden Fahrzeuge zur Wartung gerufen werden können.

Dabei werden jeweils die Daten der Fahrleistung des Fahrzeuges, die nach dem letzten Senden der Daten erfasst oder berechnet wurden, an die zentrale elektronische Einrichtung gesendet, wodurch auf einfache Weise der Zeitbezug zu den Daten der Fahrleistung hergestellt werden kann. Die Daten der Fahrleistung werden in vordefinierten Zeitabständen an die zentrale elektronische Einrichtung gesendet, beispielsweise alle 24 Stunden, aber auch längere oder kürzere Zeitabstände sind denkbar. Seitens der zentralen elektronischen Einrichtung wird überprüft, ob eine Fehlzeit seit dem letzten Empfang der Daten der Fahrleistung des Fahrzeuges überschritten ist, die länger ist als der vordefiniere Zeitabstand. Falls dies der Fall ist, werden die Daten der Fahrleistung des Fahrzeuges durch die zentrale elektronische Einrichtung über die Kommunikationsverbindung oder eine weitere Kommunikationsverbindung abgerufen.

Gemäß einer Ausführungsform der Erfindung ist vorgesehen, dass von der Kommunikationseinrichtung oder einer anderen Verarbeitungseinrichtung im Fahrzeug geprüft wird, ob der vordefinierte Zeitabstand zum Übermitteln der Daten der Fahrleistung überschritten ist. Ist dies der Fall werden die Daten der Fahrleistung an die zentrale elektronische Einrichtung gesendet.

Eine andere Möglichkeit besteht darin, dass die zentrale elektronische Einrichtung die Daten der Fahrleistung des Fahrzeuges abruft oder die Kommunikationseinrichtung des Fahrzeuges auffordert, die Daten der Fahrleistung zu senden.

Nach einer weiteren Ausführungsform der Erfindung werden die Daten der Fahrleistung in Abhängigkeit des Eintritts definierter Ereignisse in Bezug auf den Fahrbetrieb des Fahrzeuges vom Fahrzeug automatisch gesendet und entsprechend von der zentralen elektronischen Einrichtung empfangen. Zusätzlich ist denkbar, dass während des Betriebes oder bei Überschreiten eines Schwellwertes weitere Daten an die zentrale elektronische Einrichtung gesendet werden. Hier ist jede Art der Kombination auch mit dem Senden der vordefinierten Zeitabstände denkbar. Auch kann vorgesehen sein, dass das Senden der Daten manuell im Fahrzeug initiierbar ist.

Gemäß einer bevorzugten Weiterbildung der Erfindung ist vorgesehen, dass die fahrleistungsbezogenen Daten für das Fahrzeug, welches die Daten gesendet hat, in Abhängigkeit von der Differenz der Daten der Fahrleistung der zuletzt empfangenen Daten der Fahrleistung und der aktuellen Daten berechnet wird. Eine andere Möglichkeit besteht darin, dass die Daten der Fahrleistung, die in mehreren Zeitabschnitten vom Fahrzeug gesendet bzw. von der zentralen elektronischen Einrichtung empfangen wurden, zusammengefasst werden und daraus die fahrleistungsbezogenen Daten ermittelt werden.

Nach einer Weiterbildung der Erfindung werden den Daten der Fahrleistung automatisch oder manuell eingebbar spezifische Eigenschaften zugeordnet, die bei der Ermittlung der fahrleistungsbezogenen Daten berücksichtigt werden. Als Eigenschaft ist hier beispielsweise denkbar, ob es sich um eine gewerblich gefahrene Strecke oder eine privat gefahrene Strecke handelt oder ob es sich um eine überwiegend im Stadtverkehr gefahrene Strecke oder um eine Autobahnfahrt gehandelt hat.

Neben der Länge der gefahrenen Strecke können die fahrleistungsbezogenen Daten zusätzliche Daten, wie zum Beispiel die Beschleunigung des Fahrzeuges und/oder den Reifendruck der Fahrzeugräder und/oder den Öldruck in der Antriebsmaschine und/oder die Drehzahl der Antriebsmaschine während der gefahrenen Strecke und /oder Ortungsdaten des Fahrzeuges und/oder streckenspezifische Daten, aufweisen.

Zur Sicherung vor Manipulationen auf dem Kommunikationsweg zwischen Fahrzeug und zentraler elektronischer Einrichtung sowie zur Datensicherheit erfolgt das Senden der Daten verschlüsselt.

Die erfindungsgemäße Vorrichtung weist eine zentrale elektronische Einrichtung auf, welche aus einer oder mehreren Teileinrichtungen, die auch unterschiedliche Standorte aufweisen können, bestehen kann. Die zentrale elektronische Einrichtung empfängt über aufbaubare Kommunikationsverbindungen Daten der Fahrleistung von in einem System eingebundenen Fahrzeugen, die von Kommunikationseinrichtungen der Fahrzeuge gesendet wurden, und ermittelt zumindest in Abhängigkeit der empfangenen Daten der Fahrleistung des Fahrzeugs für das Fahrzeug, welches die Daten gesendet hat, fahrleistungsbezogene Daten, wie beispielsweise variable Leasing- oder Teilleasingraten oder Versicherungsprämien für einen bestimmten Zeitraum. Dabei können die empfangenen Daten der Fahrleistung eines oder mehrerer Zeiträume für die Ermittlung der fahrleistungsbezogenen Daten Berücksichtigung finden. Die Daten der Fahrleistung der Fahrzeuge werden von den Fahrzeugen in diesen vordefinierten Zeitabständen gesendet und von der zentralen elektronischen Einrichtung empfangen. Die zentrale elektronische Einrichtung ist derart ausgebildet, dass bei einem Überschreiten einer Fehlzeit nach dem letzten Empfang der Daten der Fahrleistung, die länger als der vordefinierte Zeitabstand zum Empfangen der Daten der Fahrleistung ist, ein Abruf der Daten vom Fahrzeug erfolgt. Des Weiteren kann vorgesehen sein, dass der Abruf der Daten bei Eintreten eines definierten Ereignisses erfolgt.

Gemäß einer Weiterbildung der Erfindung ist die zentrale elektronische Einrichtung derart ausgebildet, dass die fahrleistungsbezogenen Daten für das sendende Fahrzeug in Abhängigkeit von der Differenz der Fahrleistung der zuletzt empfangenen Daten und der Daten des Fahrzeuges, welche einen Zeitabschnitt früher empfangen wurden, berechnet werden.

Nach einer anderen vorteilhaften Ausbildung ist die zentrale elektronische Einrichtung derart ausgebildet, dass die Daten der Fahrleistung für das Fahrzeug, welches die Daten gesendet hat, über mehrere Zeiträume aufsummiert werden und nur in definierten Abständen die fahrleistungsbezogenen Daten aus den aufsummierten Daten der Fahrleistung berechnet wird.

Eine andere Ausbildung der Erfindung sieht vor, dass den von der zentralen elektronischen Einrichtung empfangenen Daten der Fahrleistung spezifische Eigenschaften in Zusammenhang mit dem sendenden Fahrzeug zugeordnet sind, welche bei der Ermittlung der fahrleistungsbezogenen Daten durch die zentrale elektronische Einrichtung berücksichtigt werden.

Vorzugsweise liegt der Fokus für die Daten der Fahrleistung des Fahrzeuges auf der gefahrenen Strecke des Fahrzeuges während des vordefinierten Zeitabschnittes. Die Daten der Fahrleistung können jedoch auch zum Beispiel Daten über das Beschleunigungsverhalten des Fahrzeuges und/oder den Reifendruck der Fahrzeugräder und/oder den Öldruck und/oder die Drehzahl der Antriebsmaschine und/oder Ortungsdaten und/oder Daten des befahrenen Streckennetzes während des vordefinierten Zeitabschnittes aufweisen.

Die zentrale elektronische Einrichtung ist nach einer bevorzugten Ausbildung der Erfindung derart ausgebildet, dass die Daten der Fahrleistung des Fahrzeuges verschlüsselt empfangbar und in ihr entschlüsselbar sind bzw. entschlüsselt werden.

Des Weiteren betrifft die Erfindung ein Fahrzeug, welches in ein System zur Ermittlung von fahrleistungsbezogenen Daten von Fahrzeugen in einer zentralen elektronischen Einrichtung eingebunden ist. Das Fahrzeug weist eine Einrichtung zum Erfassen oder Ermitteln von Daten der Fahrleistung des Fahrzeuges auf, welche mit einer Kommunikationseinrichtung im Fahrzeug verbunden ist. Die Kommunikationseinrichtung ist dabei derart ausgebildet, dass die erfassten oder ermittelten Daten der Fahrleistung, insbesondere die Daten der Fahrleistung, die seit dem letzten Senden an die zentrale elektronische Einrichtung ermittelt oder erfasst wurden, über eine Kommunikationsverbindung an die zentrale elektronische Einrichtung gesendet werden.

Nach einer Ausbildung des erfindungsgemäßen Fahrzeuges werden die Daten der Fahrleistung von der Einrichtung zum Erfassen oder Ermitteln der Daten der Fahrleistung kontinuierlich ermittelt oder erfasst und in einer Speichereinrichtung des Fahrzeuges bis zum nächsten Senden abgelegt. Dabei kann vorgesehen sein, dass nicht die ermittelten oder erfassten Daten gespeichert oder gesendet werden, sondern aus diesen Daten ermittelte Daten. Auch ein Ermitteln oder Berechnen der Daten in definierten Zeitabständen ist denkbar, wobei die Zeitabstände zum Ermitteln oder Berechnen der Daten der Fahrleistung gleich den Zeitabständen zum Senden sein kann.

Gemäß einer Ausbildung des erfindungsgemäßen Fahrzeuges ist vorgesehen, dass von der Kommunikationseinrichtung oder einer anderen Verarbeitungseinrichtung des Fahrzeuges geprüft wird, ob der vordefinierte Zeitabstand zum Übermitteln der Daten der Fahrleistung überschritten ist. Ist dies der Fall, werden die Daten der Fahrleistung von der Kommunikationseinrichtung an die zentrale elektronische Einrichtung gesendet.

Eine andere Möglichkeit besteht darin, dass die Kommunikationseinrichtung oder eine andere Verarbeitungseinrichtung des Fahrzeuges derart ausgebildet ist, dass bei Eintritt eines definierten Ereignisses, die Daten der Fahrleistung an die zentrale elektronische Einrichtung gesendet werden.

Gemäß einer Weiterbildung der Erfindung ist in dem Fahrzeug eine Einrichtung zum automatischen oder manuellen Initiieren des Sendens der Daten der Fahrleistung vorgesehen. Der Fahrzeugführer kann beispielsweise nach längerem Stand des Fahrzeuges ein Senden der Daten manuell auslösen.

Eine andere Ausbildung der Erfindung sieht vor, dass den Daten der Fahrleistung im Fahrzeug automatisch oder über eine Eingabeeinrichtung manuell eingebbar spezifische Eigenschaften zuordbar sind und/oder zugeordnet werden, die bei der Ermittlung der fahrleistungsbezogenen Daten in der zentralen elektronischen Einrichtung berücksichtigbar sind und/oder berücksichtigt werden.

Nachfolgend wird die Erfindung anhand eines Ausführungsbeispiels näher erläutert. Die zugehörige Zeichnung zeigt:
Fig. 1 eine schematische Darstellung eines Systems mit einer erfindungsgemäßen Einrichtung und zwei exemplarisch dargestellten erfindungsgemäßen Fahrzeugen.

Die Grundidee der Erfindung besteht darin, für in ein System eingebundene Fahrzeuge Leasingraten und/oder Versicherungsprämien und/oder auch andere denkbare Entgelte in Abhängigkeit von Daten der Fahrleistung der einzelnen Fahrzeuge in einer zentralen elektronischen Einrichtung 1 zu ermitteln. Die zentrale elektronische Einrichtung 1 übernimmt neben dem Empfang der Daten der Fahrleistung der Fahrzeuge, die Speicherung, gegebenenfalls die Verteilung und die Weiterverarbeitung der empfangenen Daten. Die genannten Entgelte können von der zentralen elektronischen Einrichtung 1 in ihrer Gesamtheit variabel in Abhängigkeit der Daten der Fahrleistung ermittelt werden. Das jeweilige Entgelt kann jedoch auch aus einem fixen Anteil und/oder aus dem fahrleistungsbezogenen Anteil bestehen. Des Weiteren schafft die Erfindung die Möglichkeit, Wartungsaufrufe für die eingebundenen Fahrzeuge in Abhängigkeit der Fahrleistung in der zentralen elektronischen Einrichtung zu verwalten, beispielsweise für Flottenfahrzeuge.

Dabei ist es für die Erfindung unerheblich, ob die zentrale elektronische Einrichtung aus einer einzigen zentralen Verarbeitungseinrichtung oder einem Netzwerk mehrerer zentraler Einrichtungen besteht, welche sich die Aufgaben der zentralen elektronischen Einrichtung teilen.

Gemäß Fig. 1 weist jedes der Fahrzeuge 3 eine Einrichtung 2 zum Erfassen oder Ermitteln von Daten für die gefahrene Strecke des Fahrzeuges auf. Dies kann beispielsweise eine bereits im Fahrzeug für andere Zwecke vorhandene Einrichtung oder eine zusätzlich eingebaute Einrichtung sein, wie sie beispielsweise in der DE 10 2007 024 692 beschrieben ist. Zur Ermittlung der Fahrstrecke des Fahrzeuges werden beispielsweise die Signale von Raddrehzahlsensoren oder auch Satelliten gestützte Positionssignale verwendet. Bei der Verwendung von Satelliten gestützten Positionssignalen wird gemäß dem Ausführungsbeispiel außerdem eine Information für die Erkennung des Fahrbetriebes des Fahrzeuges ausgewertet, um bei einem Transport des Fahrzeuges, dies nicht als eigene Fahrleistung des Fahrzeuges zu werten. Die Einrichtung 2 der Fahrzeuge 3 sendet in vordefinierten Zeitabständen oder nach Initiierung über die Eingabeeinrichtung 5 im Fahrzeug oder auch nach Abruf von der zentralen elektronischen Einrichtung 1 die Daten der Fahrleistung ihres Fahrzeuges 3 durch die Kommunikationseinrichtung 4 und eine aufbaubare Kommunikationsverbindung 6 an die zentrale elektronische Einrichtung, deren Kommunikationseinrichtung 7 die Daten empfängt. Als Kommunikationsverbindung kommen alle heute bereits bekannten und in Zukunft noch entwickelten drahtlosen Kommunikationsverbindungen in Frage.

Die fahrleistungsbezogenen Daten des jeweiligen Fahrzeuges 3 können dabei kontinuierlich oder auch in gewissen Zeitabständen von der Einrichtung 2 ermittelt oder erfasst und gegebenenfalls verarbeitet werden und bis zum Senden an die zentrale elektronische Einrichtung 1 gespeichert werden.

Neben den Daten der gefahrenen Wegstrecke können die Daten der Fahrleistung auch Daten des Beschleunigungs- und Bremsverhaltens des Fahrzeuges, des Drehzahlverhaltens der Antriebsmaschine, des Öl- oder Reifendrucks, des Kraftstoffverbrauchs, die Kühlmitteltemperatur, die Motoröltemperatur oder auch andere Daten, wie Fahrtrichtung, Durchschnittsgeschwindigkeit zwischen zwei Messungen, Ortsangaben Höhenprofile der gefahrenen Strecke in diesem Zusammenhang enthalten. Des Weiteren können den Daten der Fahrleistung Eigenschaften, beispielsweise ob es sich um eine privat oder dienstlich gefahrene Strecke handelt, zugeordnet werden.

Aus den über die Kommunikationsverbindungen 6 erhaltenen Daten ermittelt die zentrale elektronische Einrichtung die entsprechenden fahrleistungsbezogenen Daten, beispielsweise die Leasingrate oder Versicherungsprämie zum jeweiligen Fahrzeug für einen gewissen Zeitraum, beispielsweise für jeweils einen Monat. Dabei müssen die Zeitabstände für den Empfang der Daten der Fahrleistung und der Ermittlung der fahrleistungsbezogenen Daten nicht übereinstimmen, so kann vorgesehen sein, dass die Fahrzeuge 3 alle 24 Stunden senden, die Ermittlung der fahrleistungsbezogenen Daten jedoch nur im monatlichen Rhythmus erfolgt. Für unterschiedliche Verträge oder Einsatzzwecke der Fahrzeuge 3 können auch unterschiedliche vordefinierte Zeitabstände für das Senden und/oder die Ermittlung der fahrleistungsbezogenen Daten festgelegt werden.

Meldet sich ein Fahrzeug 3 nicht nach Ablauf des definierten Zeitabstandes, könnte auch ein Abruf der Daten der Fahrleistung durch die zentrale elektronische Einrichtung 1 über die Kommunikationsverbindung 6 erfolgen. Es ist jedoch auch vorgesehen, dass erst nach Ablauf eines weiteren vordefinierten Zeitabstandes für das Senden der Daten der Fahrleistung ein Abruf erfolgt. Können die Daten auch durch den Abruf der zentralen elektronischen Einrichtung nicht von der Einrichtung 4 bzw. ihrer Kommunikationseinrichtung erhalten werden oder sind die Daten nicht konsistent zum Einsatzzweck des Fahrzeuges, wird eine Missbrauchs- oder Diebstahlswarnung für das Fahrzeug erzeugt. Diese Warnung kann auch nach Ablauf zwei oder mehrerer verstrichener vordefinierter Zeitabläufe ohne Empfang der Daten der Fahrleistung des Fahrzeuges 3 ohne Abruf erfolgen.

Nach dem Ausführungsbeispiel erfolgt die Versendung der Daten der Fahrleistung bzw. der Abruf der Daten über die Kommunikationsverbindungen 6 verschlüsselt nach bereits bekannten Verfahren.

## Patentansprüche

1. Verfahren zur Ermittlung von fahrleistungsbezogenen Daten zumindest eines Fahrzeuges (3), mit den Schritten:
- Ermitteln oder Erfassen von Daten der Fahrleistung des Fahrzeuges (3) durch zumindest eine Einrichtung (2) des Fahrzeuges (3), wobei zumindest die Länge einer gefahrenen Strecke in den Daten der Fahrleistung enthalten ist;
- Übermitteln derjenigen Daten der Fahrleistung, die seit einem letzten Senden ermittelt oder erfasst wurden, durch eine Kommunikationseinrichtung (4) im Fahrzeug (3) an eine zentrale elektronische Einrichtung (1) über eine Kommunikationsverbindung (6), wobei die Daten der Fahrleistung zumindest in vordefinierten Zeitabständen an die zentrale elektronische Einrichtung (1) übermittelt werden; und
- Ermitteln der fahrleistungsbezogenen Daten des Fahrzeuges (3) durch die zentrale elektronische Einrichtung (1) zumindest in Abhängigkeit der übermittelten Daten der Fahrleistung;
**gekennzeichnet durch**:
- Abrufen der Daten der Fahrleistung des Fahrzeuges (3) durch die zentrale elektronische Einrichtung (1) über die Kommunikationsverbindung (6) oder eine weitere Kommunikationsverbindung nicht sofort, wenn der vordefinierte Zeitabstand überschritten ist, sondern erst, wenn eine Fehlzeit seit dem letzten Empfang der Daten der Fahrleistung des Fahrzeuges (3) überschritten ist, wobei die Fehlzeit seit dem letzten Empfang der Daten der Fahrleistung des Fahrzeuges (3) durch die zentrale elektronische Einrichtung (1) überprüft wird, und wobei die Fehlzeit länger ist als der vordefinierte Zeitabstand; und
- Erzeugen einer Warnung, falls die Daten der Fahrleistung des Fahrzeuges (3) nach dem Abrufen der Daten durch die zentrale elektronische Einrichtung (1) nicht von der Kommunikationseinrichtung (4) erhalten wurden oder nicht konsistent zu einem Einsatzzweck des Fahrzeuges sind.

2. Verfahren nach Anspruch 1, wobei nach dem Start des Fahrzeuges (3) von einer Kommunikationseinrichtung (4) oder einer anderen Verarbeitungseinrichtung im Fahrzeug (3) geprüft wird, ob der vordefinierte Zeitabstand zum Übermitteln der Daten der Fahrleistung überschritten ist, und die Daten der Fahrleistung an die zentrale elektronische Einrichtung (1) übermittelt werden, wenn der vordefinierte Zeitabstand seit der letzten Übermittlung der Daten der Fahrleistung überschritten ist.

3. Verfahren nach einem der Ansprüche 1 und 2, wobei die Daten der Fahrleistung in Abhängigkeit des Eintritts definierter Ereignisse in Bezug auf den Fahrbetrieb des Fahrzeuges vom Fahrzeug (3) automatisch gesendet werden und/oder von der zentralen elektronischen Einrichtung (1) empfangen werden.

4. Verfahren nach einem der Ansprüche 1 bis 3, wobei die fahrleistungsbezogenen Daten für das Fahrzeug (3) in Abhängigkeit von der Differenz der Fahrleistung der zuletzt empfangenen Daten und der Daten des Fahrzeuges (3), welche einen Zeitabschnitt früher empfangen worden sind, und/oder von der zentralen elektronischen Einrichtung (1) in Abhängigkeit der Summe der gesendeten Daten der Fahrleistung, die während mehr als eines Zeitabstandes empfangen wurden, berechnet werden.

5. Verfahren nach einem der Ansprüche 1 bis 4, wobei den Daten der Fahrleistung automatisch oder manuell eingebbar spezifische Eigenschaften zuordenbar sind und/oder zugeordnet werden, die bei der Ermittlung der fahrleistungsbezogenen Daten berücksichtigt werden.

6. Verfahren nach einem der Ansprüche 1 bis 5, wobei die Daten der Fahrleistung die gefahrene Strecke des Fahrzeuges (3) sind.

7. Verfahren nach einem der Ansprüche 1 bis 6, wobei die fahrleistungsbezogenen Daten die Leasingraten, eine Teilleasingrate, eine Versicherungsprämie, ein Wartungsentgelt eines Fahrzeuges (3) und/oder nutzungsbezogene Daten sind

8. Vorrichtung zur Ermittlung von fahrleistungsbezogenen Daten eines oder mehrerer Fahrzeuge (3), umfassend Mittel zur Ausführung der Schritte des Verfahrens nach einem der Ansprüche 1 bis 7.

9. Fahrzeug (3), welches in ein System zur Ermittlung von fahrleistungsbezogenen Daten des Fahrzeuges in einer zentralen elektronischen Einrichtung (1) eingebunden ist, wobei das Fahrzeug (3) eine Einrichtung (2) zum Erfassen oder Ermitteln von Daten der Fahrleistung des Fahrzeuges gemäß Anspruch 8 aufweist.

## Claims

1. A method for determining mileage-related data of at least one vehicle (3), comprising the steps of:
- determining or collecting data on the mileage of the vehicle (3) by at least one facility (2) of the vehicle (3), wherein at least the length of a distance driven is included in the data on the mileage;
- transmitting the data on the mileage, which have been determined or collected since a most recent transmission, to a central electronic facility (1) via a communication connection (6) by means of a communication facility (4) in the vehicle (3), wherein the data on the mileage are transmitted to the central electronic facility (1) at least at predefined time intervals; and
- determining the mileage-related data of the vehicle (3) by the central electronic facility (1) at least as a function of the transmitted data on the mileage;
**characterised by**:
- retrieving the data on the mileage of the vehicle (3) by the central electronic facility (1) via the communication connection (6) or a further communication connection not immediately at the time when the predefined time interval is exceeded but only when an absence time since the last time the data on the mileage of the vehicle (3) were received is exceeded, wherein the absence time since the last time the data on the mileage of the vehicle (3) were received is checked by the central electronic facility (1), and wherein the absence time is longer than the predefined time interval; and
- generating a warning if the data on the mileage of the vehicle (3) have not been received by the communication facility (4) after the data were retrieved by the central electronic facility (1) or fail to be consistent with the intended use of the vehicle.

2. The method according to Claim 1, wherein, after the vehicle (3) has been started, a communication facility (4) or a different processing facility in the vehicle (3) checks whether the predefined time interval for transmitting the data on the mileage has been exceeded, and the data on the mileage are transmitted to the central electronic facility (1) if the predefined time interval has been exceeded since the last time the data on the mileage were transmitted.

3. The method according to any one of Claims 1 and 2, wherein the data on the mileage are automatically transmitted by the vehicle (3) as a function of the occurrence of defined events with regard to the drive operation of the vehicle and/or are automatically received by the central electronic facility (1).

4. The method according to any one of Claims 1 to 3, wherein the mileage-related data for the vehicle (3) are calculated as a function of the difference between the mileage of the data received last and the data of the vehicle (3) which were received by one time segment earlier, and/or are calculated by the central electronic facility (1) as a function of the sum total of the transmitted data on the mileage which were received during more than one time interval.

5. The method according to any one of Claims 1 to 4, wherein specific features that can be entered automatically or manually can be and/or are allocated to the data on the mileage, said specific features being taken into consideration when the mileage-related data are determined.

6. The method according to any one of Claims 1 to 5, wherein the data on the mileage are the distance driven by the vehicle (3).

7. The method according to any one of Claims 1 to 6, wherein the mileage-related data are the leasing rates, a partial leasing rate, an insurance rate, a maintenance fee of a vehicle (3) and/or use-related data.

8. A device for determining mileage-related data of one or more vehicles (3), comprising means for carrying out the steps of the method according to any one of Claims 1 to 7.

9. A vehicle (3) which is incorporated in a system for determining mileage-related data of the vehicle in a central electronic facility (1), wherein the vehicle (3) has a facility (2) for collecting or determining data on the mileage of the vehicle according to Claim 8.

## Revendications

1. Procédé de détermination de données liées à la performance de conduite d'au moins un véhicule (3), avec les étapes:
- détermination ou détection de données de la performance de conduite du véhicule (3) par au moins un dispositif (2) du véhicule (3), dans lequel au moins la longueur d'un trajet parcouru est contenue dans les données de la performance de conduite;
- transmission des données de la performance de conduite qui ont été déterminées ou détectées depuis un dernier envoi par un dispositif de communication (4) dans le véhicule (3) à un dispositif électronique central (1) par le biais d'une connexion de communication (6), dans lequel les données de la performance de conduite sont transmises au moins à des intervalles de temps prédéfinis au dispositif électronique central (1); et
- détermination des données liées à la performance de conduite du véhicule (3) par le dispositif électronique central (1) au moins en fonction des données transmises de la performance de conduite;
**caractérisé par**:
- consultation des données de la performance de conduite du véhicule (3) par le dispositif électronique central (1) par le biais de la connexion de communication (6) ou d'une autre connexion de communication pas dès que l'intervalle de temps prédéfini est dépassé, mais seulement lorsqu'une absence depuis la dernière réception des données de la performance de conduite du véhicule (3) est dépassée, dans lequel l'absence depuis la dernière réception des données de la performance de conduite du véhicule (3) est contrôlée par le dispositif électronique central (1), et dans lequel l'absence est plus longue que l'intervalle de temps prédéfini; et
- génération d'un avertissement au cas où les données de la performance de conduite du véhicule (3) après la consultation des données par le dispositif électronique central (1) n'ont pas été obtenues par le dispositif de communication (4) ou ne sont pas cohérentes avec un usage envisagé du véhicule.

2. Procédé selon la revendication 1, dans lequel il est vérifié après le démarrage du véhicule (3) par un dispositif de communication (4) ou un autre dispositif de traitement dans le véhicule (3) si l'intervalle de temps prédéfini pour la transmission des données de la performance de conduite est dépassé, et les données de la performance de conduite sont transmises au dispositif électronique central (1) lorsque l'intervalle de temps prédéfini est dépassé depuis la dernière transmission des données de la performance de conduite.

3. Procédé selon une des revendications 1 et 2, dans lequel les données de la performance de conduite sont automatiquement envoyées par le véhicule (3) et/ou sont reçues par le dispositif électronique central (1) en fonction de la survenance d'événements définis par rapport au mode de conduite du véhicule.

4. Procédé selon une des revendications 1 à 3, dans lequel les données liées à la performance de conduite pour le véhicule (3) sont calculées en fonction de la différence de la performance de conduite des données reçues en dernier et des données du véhicule (3) qui ont été reçues une fraction de temps plus tôt, et/ou par le dispositif électronique central (1) en fonction de la somme des données envoyées de la performance de conduite qui ont été reçues pendant plus d'un intervalle de temps.

5. Procédé selon une des revendications 1 à 4, dans lequel des propriétés spécifiques pouvant être entrées automatiquement ou manuellement qui sont prises en compte lors de la détermination des données liées à la performance de conduite peuvent être associées et/ou sont associées aux données de la performance de conduite.

6. Procédé selon une des revendications 1 à 5, dans lequel les données de la performance de conduite sont le trajet parcouru du véhicule (3).

7. Procédé selon une des revendications 1 à 6, dans lequel les données liées à la performance de conduite sont les taux de crédit-bail, un taux de crédit-bail partiel, une prime d'assurance, les frais d'entretien d'un véhicule (3) et/ou des données liées à l'utilisation.

8. Dispositif de détermination de données liées à la performance de conduite d'un ou plusieurs véhicules (3), comprenant des moyens pour la réalisation des étapes du procédé selon une des revendications 1 à 7.

9. Véhicule (3) qui est incorporé dans un système de détermination de données liées à la performance de conduite du véhicule dans un dispositif électronique central (1), dans lequel le véhicule (3) présente un dispositif (2) pour la détection ou détermination de données de la performance de conduite du véhicule selon la revendication 8.
